# DEMANDE DE BREVET EUROPEEN

(11) **EP 1 225 662 A1**
(43) Date de publication de la demande: **24.07.2002**
(21) Numéro de dépôt: 02001108.6
(22) Date de dépôt: 23.01.2002
(51) Int. Cl.: H01R 43/18, B65D 73/02

(54) **Modules de connecteurs adaptes à leur mise en bande**

(30) Priorité: 23.01.2001 FR 0101179
(71) Demandeur: FCI, 75311 Paris Cedex 9 (FR)
(72) Inventeur: Casses, Claude, 28300 Clevilliers (FR); Jeandet, David, 28230 Epernon (FR); Godefroy, Alban, 28230 Epernon (FR)
(74) Mandataire: Beetz & Partner Patentanwälte

(57) **Abrégé**

Module de connecteur adapté à sa mise en bande sur une bande porteuse (60), le module comportant des pions (30) de clipsage dans des trous réalisés sur la bande porteuse (60). L'ensemble modules et bande porteuse est adapté à être utilisé sur une machine automatique de câblage de connecteurs sur faisceaux de câbles et notamment de câbles de type circuits souples.

## Description

L'invention concerne la réalisation de modules de connecteurs adaptés à être disposés en bande sur une bande porteuse et la bande de modules de connecteurs résultante.

L'invention est notamment utilisable dans le cadre d'un dispositif et d'une station de sertissage de contacts sur circuits souples, station adaptée à l'assemblage et la réalisation de faisceaux de circuits souples munis de connecteurs, les contacts et les circuits souples étant reçus dans les modules de connecteurs.

Une station de sertissage automatique complète comportant un poste de sertissage de modules conformes à l'invention peut comporter un dispositif automatisé d'amenée de ces connecteurs avec leurs contacts pré-montés.

Afin d'apporter des connecteurs à une telle station de sertissage il est connu par exemple du document EP 0 460 634 de chaîner des modules de connecteur les uns aux autres. Ce document prévoit de munir les modules de connecteur de pattes sur la face arrière des connecteurs, ces pattes étant reçus dans un système de fenêtres à l'avant du module de connecteur précédent. Ce système reste rigide et est mal adapté à la mise en bobines des connecteurs.

Il est par ailleurs connu de réaliser des bobines de support de composant à montage en surface, ces bobines étant constituées de bandes en matériau plastique pourvues de logements pour les composants.

L'invention propose de réaliser des modules connecteurs adaptés à être disposés sur une bande porteuse. Pour cela les modules de connecteur s'encliquettent sur une bande porteuse et comportent principalement pour leur encliquetage sur la bande porteuse des pions de clipsage munis d'ergots s'accrochant dans des trous de la bande porteuse.

Ces pions peuvent être disposés sur des pattes dépassant du corps du module dans une direction parallèle à la bande porteuse, les pattes pouvant éventuellement comporter des zones de rupture pouvant être coupées de façon à désolidariser les modules de la bande au niveau d'un poste d'amenée des connecteurs ou coupées après la désolidarisation des modules de la bande.

Les modules de connecteurs selon l'invention peuvent être fournis en rouleaux ou bobines, un dispositif d'alimentation d'une station de sertissage, de câblage ou d'insertion de contacts électriques comportant alors un poste de déroulage en continu et, après le poste de déroulage, un dispositif de désolidarisation des connecteurs de la bande porteuse et un dispositif d'amenée des connecteurs unitaires.

Avantageusement pour des modules de connecteur du type munis d'une fenêtre de dégagement de la zone de sertissage et munis en outre d'un volet de rétention du circuit souple, le volet pouvant comporter un cadre relié par une charnière au boîtier de connecteur recevant les contacts, la bande porteuse pourra être pourvue de rabats venant s'intercaler entre le volet et la partie arrière du module constituant la fenêtre de sertissage, les modules étant pré-équipés ou non de leurs contacts.

Dans un mode de réalisation particulièrement avantageux de l'invention les ergots ainsi que les trous de la bande les recevant ont éventuellement un profil rectangulaire dont le grand axe est parallèle à la bande et à l'axe des contacts dans le connecteur.

Une telle conformation des ergots plaque le connecteur sur la bande et permet de ne réaliser que deux points de fixation du connecteur sur la bande, ce avantageusement à l'extrémité de bras disposés à l'arrière du connecteur munie de la zone de sertissage sur le circuit souple, le connecteur étant disposé sur la bande de façon à être tiré par les ergots lors du défilement de la bande et à présenter sa partie arrière en avant du défilement.

Un avantage supplémentaire donné par le profil rectangulaire des pions est de conserver le connecteur aligné sur la bande dans le cas où l'un des bras portant les ergots viendrait à casser, le profil rectangulaire interdisant au connecteur de tourner autour du pion restant.

Le rabat pour sa part évite une fermeture accidentelle des volets lorsque les modules en sont pourvus.

L'invention sera mieux comprise à la lecture de la description d'un mode de réalisation particulier et non limitatif de l'invention et en référence aux dessins qui représentent:
En figure 1 une vue en perspective d'un exemple de connecteur comportant les éléments de l'invention;
En figures 2A et 2B des exemples de contacts munis d'une palette à sertir utilisable dans un module de connecteur selon l'invention;
En figures 3A et 3B une bande et des modules de connecteurs selon l'invention;
En figure 4 un exemple de bande de transport de modules de connecteurs selon l'invention;
En figure 5 une vue schématique d'une partie de station de câblage de connecteurs selon l'invention.

Selon la figure 5 il est décrit de façon générale et à titre d'exemple un dispositif de raccordement de modules de connecteurs recevant des contacts électriques et un circuit souple basé principalement sur la réalisation d'un poste de sertissage simultané de contacts sur le circuit souple.
Les contacts et les circuits souples sont reçus dans des modules de connecteur. Le poste de sertissage est basé sur un outil de sertissage comportant un réseau multipoints de matrices de sertissage constitué à partir d'un bloc massif 1.

Pour des contacts 10 comme décrits en figure 2 et munis de pointes 11 de sertissage disposées en couronnes 12, le réseau de matrices vient en contact avec les pointes de sertissage lors de l'opération de sertissage sous l'action d'une presse de façon à repousser les pointes et de les conformer en pétales.

Ce dispositif est adapté pour le sertissage d'un connecteur 20 décrit en figure 1 muni d'une pluralité de contacts 10. Dans ce type de connecteur les contacts comportent d'une part une terminaison de raccordement à un circuit souple 40, cette terminaison comportant une palette 13 munie de pointes 11 disposées en couronne 12, les pointes étant constituées par un poinçonnage en croix de la palette puis un emboutissage de la palette repliant les pointes et dégageant un trou circulaire 14 formant la couronne 12.

Les contacts comportent d'autre part une terminaison 15 de connexion avec un contact complémentaire, les contacts et le circuit souple étant reçus dans module de connecteur constitué d'un boîtier isolant 21 muni d'une zone ouverte 22 dégageant la zone de sertissage des contacts sur le circuit souple au dessus et au dessous de la zone de sertissage.

Pour sertir les contacts le dispositif comporte d'une part une enclume 50 formant une surface d'appui inférieure pour les éléments de contact électrique 10, le dispositif de sertissage comportant d'autre part un dispositif mobile de presse 9 muni d'un bloc 1 dont la surface parallèle au plan d'alignement des contacts comporte une pluralité de matrices de sertissage.

L'enclume 50 disposée sous les palettes 13 peut comporter des éléments de positionnement disposés en regard de couronnes de deux contacts disposés à chaque extrémité du circuit souple 40, chaque élément de positionnement étant introduit dans un trou circulaire d'une couronne. Il est donc nécessaire de maintenir les modules dans un alignement donné, ce dès leur mise en bande pour simplifier leur manutention par les différents outils de la station de sertissage.

Toujours lors du sertissage, le circuit souple 40 est positionné sur les palettes 13 et les matrices de sertissage sont appliquées par la presse sur le circuit souple, chacune des matrices appliquant fortement localement le circuit souple 40 sur les pointes 11 de façon à percer le circuit souple et les pistes 41 puis, à cambrer les pointes qui viennent ainsi sertir les palettes sur le circuit souple et effectuer la liaison électrique entre les contacts 10 et les pistes conductrices 41 du circuit souple.

Une station de sertissage automatique complète peut comporter un dispositif automatisé d'amenée 100 de ces connecteurs avec leurs contacts pré-montés.

Afin d'amener les modules de connecteurs il est avantageux de les disposer sur une bande porteuse 60 comme visible en figures 3A et 3B. Pour cela l'invention propose d'encliqueter les connecteurs sur la bande porteuse afin de les apporter en rouleaux 120 à la station de sertissage, un dispositif d'alimentation de la station de sertissage comportant alors un poste de déroulage en continu 121 de type connu en soi.

Toujours en référence à la figure 5 les connecteurs disposés sur leur bande porteuse 60 doivent être, après le poste de déroulage, pris en charge par un dispositif de désolidarisation des connecteurs de la bande porteuse et un dispositif d'amenée 100 des connecteurs unitaires vers le poste de sertissage. La bande porteuse 60 comportant encore éventuellement les pattes 32, 33 est alors récupérée sur une bobine 125.

Le dispositif d'amenée est avantageusement pourvu d'un organe de préhension des modules disposé à l'extrémité d'un bras 102 lui même solidaire d'un dispositif de transport 103.

Selon la figure 1 les connecteurs sont munis d'une fenêtre 22 de dégagement de la zone de sertissage et munis en outre d'un volet 28 de rétention du circuit souple.

Le volet 28 comporte un cadre relié par une charnière 23 au boîtier de connecteur recevant les contacts. Ce cadre permet d'effectuer l'opération de sertissage au travers du volet 28, le volet étant refermé après l'opération de sertissage, ce volet 28 comportant une branche arrière 24 munie d'un ou plusieurs bossages 25 d'appui et de mise en pression du circuit souple pour isoler et protéger la zone de sertissage d'éventuelles contraintes appliquées sur le circuit souple en dehors du connecteur.

Lors de la mise en bande de modules de connecteurs munis de volets, il est nécessaire d'éviter que les volets ne se referment. Aussi comme visible en figure 3B il est prévu de pourvoir la bande porteuse 60 de rabats 61 venant s'intercaler entre le volet 28 et la partie arrière du module constituant la fenêtre de sertissage, les modules étant pré-équipés ou non de leurs contacts. Ces rabats sont réalisés par une découpe de la bande porteuse lors de sa réalisation. Outre ces découpes, la bande porteuse comporte des trous 62 de réception d'ergots de clipsage des modules ainsi que des trous 63 d'engrènement permettant de faire avancer la bande porteuse pourvue des modules.

Sur la figure 1 sont visibles les moyens de rétention des modules de connecteurs sur la bande porteuse. Ces moyens sont constitués par des pions de clipsage 30 munis d'ergots 31 s'accrochant dans des trous 62 de la bande porteuse visibles en figure 4. Dans le cas où il est nécessaire de limiter la taille des modules en hauteur il a été prévu de disposer les pions sur des pattes 32 dépassant du corps du module dans une direction parallèle à la bande porteuse, les pattes pouvant éventuellement être coupées de façon à désolidariser les modules de la bande au niveau du poste d'amenée des connecteurs, les pattes restant ainsi sur la bande et ne risquant pas de venir se coincer dans les modules.

Il est bien entendu possible aussi de couper les pattes après la désolidarisation des modules de la bande ou de les laisser en place.

En référence aux figures 1 et 4 on peut voir que les ergots 31 ainsi que les trous 62 de la bande les recevant ont avantageusement un profil rectangulaire dont le grand axe est parallèle à la bande et à l'axe des contacts dans le connecteur.

Une telle conformation des ergots plaque le connecteur sur la bande et permet de ne réaliser que deux points de fixation du connecteur sur la bande, ce par exemple à l'extrémité de pattes 32, 33 disposées en partie arrière du connecteur, partie munie de la zone de sertissage sur le circuit souple, le connecteur étant disposé sur la bande de façon à être tiré par les ergots lors du défilement de la bande et à présenter sa partie arrière en avant du défilement.

Un avantage supplémentaire donné par le profil rectangulaire des pions est de conserver un connecteur aligné sur la bande dans le cas où l'une des pattes portant les ergots viendrait à casser, le profil rectangulaire interdisant au connecteur de tourner autour du pion restant.

## Revendications

1. Module connecteur adapté à être disposé sur une bande porteuse (60), **caractérisé en ce qu'**il comporte pour son encliquetage sur la bande porteuse des pions de clipsage (30) munis d'ergots (31) s'accrochant dans des trous (62) de la bande porteuse.

2. Module selon la revendication 1 **caractérisé en ce que** les pions de clipsage (30) sont disposés sur des pattes (32, 33) dépassant du corps du module dans une direction parallèle à la bande porteuse.

3. Module selon la revendication 2 **caractérisé en ce que** les pattes comportent des zones de rupture permettant de les couper de façon à désolidariser les modules de la bande.

4. Module selon l'une des revendications 1 à 3 **caractérisé en ce que** les ergots (31) ainsi que les trous (62) de la bande les recevant ont un profil rectangulaire dont le grand axe est parallèle à la bande et à l'axe de contacts reçus dans le connecteur.

5. Module selon la revendication 4 **caractérisé en ce qu'**il comporte deux ergots (31) de fixation du connecteur sur la bande, à l'extrémité de pattes (32, 33) disposées à l'arrière du connecteur, le connecteur étant disposé sur la bande de façon à être tiré par les ergots (31) lors du défilement de la bande et à présenter sa partie arrière en avant du défilement.

6. Module selon l'une des revendications 1 à 5 **caractérisé en ce qu'**il comporte un volet (28) de rétention d'un circuit souple.

7. Module selon la revendication 6 **caractérisé en ce que** le volet comporte un cadre relié par une charnière (23) au corps du module.

8. Dispositif de mise en bande d'un module de connecteur selon la revendication 7 **caractérisé en ce qu'**il comporte une bande porteuse (60) munie de rabats (61) venant s'intercaler entre le volet (28) et une partie arrière du module.
